# EUROPÄISCHE PATENTANMELDUNG

(11) **EP 4 744 898 A1**
(43) Veröffentlichungstag der Anmeldung: **20.05.2026**
(21) Anmeldenummer: 24213840.2
(22) Anmeldetag: 19.11.2024
(51) Int. Cl.: B41J 2/005, B41J 2/01, B65G 23/19

(54) **DIGITALDRUCKMASCHINE FÜR DEN INDIREKTEN TINTENSTRAHLDRUCK MIT STÜTZMITTELN FÜR DAS ÜBERTRAGUNGSBAND.**

(71) Anmelder: Heidelberger Druckmaschinen AG, 69115 Heidelberg (DE)
(72) Erfinder: Möhringer, Markus, 69469 Weinheim (DE)

(57) **Zusammenfassung**

Bei einer Digitaldruckmaschine tragen Druckköpfe (1) mittels Inkjet verschiedenfarbige Tinten auf ein umlaufendes Übertragungsband (2) auf. Das Übertragungsband (2) überträgt die gesammelten Tinten als Druckbild in einem Druckspalt (6) auf einen Bedruckstoff. Auf der Innenseite des Übertragungsbandes (2) ist dieses durch Abstützelemente abgestützt, die das Übertragungsband (2) im Bereich der Druckköpfe (1) stabilisieren. Die Abstützelemente sind als Tabletts (13) ausgebildet, die Saugflächen (15) zum Ansaugen des Übertragungsbandes (2) aufweisen und als Kette umlaufen.

## Beschreibung

Vorliegende Erfindung betrifft eine Digitaldruckmaschine, bei der Druckköpfe mittels Inkjet verschiedenfarbige Tinten auf ein umlaufendes Übertragungsband auftragen und das Übertragungsband die gesammelten Tinten als Druckbild in einem Druckspalt auf einen Bedruckstoff überträgt, wobei das Übertragungsband auf seiner Innenseite durch Abstützelemente abgestützt ist, die das Übertragungsband im Bereich der Druckköpfe stabilisieren.

Das mit solchen Digitaldruckmaschinen durchgeführte Druckverfahren wird auch als indirekter Inkjet-Druck bezeichnet, weil die Tinte aus den Druckköpfen nicht direkt auf den Bedruckstoff ausgestoßen wird.

In US 10 703 093 B2 und US 10 994 528 B1 sind solche Digitaldruckmaschinen beschrieben. Bei den Maschinen des genannten Standes der Technik sind die Abstützelemente als Walzen ausgebildet. Das Antreiben der Walzen derart, dass eine hohe Passgenauigkeit zwischen den verschiedenen Farben im Druckbild gewährleistet ist, ist steuerungstechnisch sehr aufwendig und gelingt trotzdem nicht in hinreichendem Maß.

In DE 10 2019 205 295 A1 ist eine Digitaldruckmaschine beschrieben, die nicht der eingangs genannten Gattung entspricht. Diese Maschine arbeitet mit dem direkten Inkjet-Druck-Verfahren, wobei die Tinte aus den Druckköpfen direkt auf den Bedruckstoff ausgestoßen wird. Deshalb bildet die zuletzt genannte Schrift lediglich ferneren Stand der Technik. Der Bedruckstoff wird hierbei auf einem umlaufenden Band transportiert, das durch Tabletts abgestützt ist, welche eine Kette bilden.

Aufgabe der Erfindung ist, eine weitere für den indirekten Inkjet-Druck geeignete Digitaldruckmaschine zu schaffen.

Die Aufgabe wird gelöst durch eine Digitaldruckmaschine, bei der Druckköpfe mittels Inkjet verschiedenfarbige Tinten auf ein umlaufendes Übertragungsband auftragen und das Übertragungsband die gesammelten Tinten als Druckbild in einem Druckspalt auf einen Bedruckstoff überträgt, wobei das Übertragungsband auf seiner Innenseite durch Abstützelemente abgestützt ist, die das Übertragungsband im Bereich der Druckköpfe stabilisieren, dadurch gekennzeichnet, dass die Abstützelemente als Tabletts ausgebildet sind, die Saugflächen zum Ansaugen des Übertragungsbandes aufweisen und als Kette umlaufen.

Ein besonderer Vorteil der erfindungsgemäßen Digitaldruckmaschine ist, dass eine hinreichend hohe Passgenauigkeit zwischen den verschiedenen Farben im Druckbild auf dem Übertragungsband gewährleistet ist.

Folgende Weiterbildungen sind möglich:
Zum Antreiben der Tabletts kann ein elektrischer Linearmotor angeordnet sein.

In die Tabletts können Permanentmagnete des Linearmotors integriert sein.

Das Übertragungsband kann zusammen mit einem umlaufenden Transportband, welches den Bedruckstoff transportiert, den Druckspalt bilden.

Der Bedruckstoff kann durch Bogen gebildet werden.

Weiterbildungen ergeben sich auch aus der folgenden Beschreibung eines Ausführungsbeispiels und der zugehörigen Zeichnung.

Deren einzige Figur 1 zeigt das Schema einer Digitaldruckmaschine.

Die Digitaldruckmaschine umfasst Druckköpfe 1 für Inkjet mit mehreren Farben. Die Druckköpfe 1 bringen die Tinten bei der Bebilderung eines Übertragungsbands 2 auf dieses auf, welches in Tintentransportrichtung 3 um Rollen 4 umläuft. Die auf dem Übertragungsband 2 gesammelten mehrfarbigen Tinten werden darauf mit einem Trockner 5 etwas angetrocknet und danach in einem Druckspalt 6 vom Übertragungsband 2 auf Bogen 7 übertragen. Den Druckspalt 6 bildet das Übertragungsband 2 zusammen mit einem Transportband 8, das in Bogentransportrichtung 9 um Rollen 10 umläuft. Die Bogen 7 werden auf dem Transportband 8 nacheinander durch den Druckspalt 6 transportiert und erhalten dort ihr mehrfarbiges Druckbild vom Übertragungsband 2. Im Bereich des Druckspalts 6 ist das Übertragungsband durch eine Walze 11 und das Transportband 8 durch eine Walze 12 abgestützt.

Das Übertragungsband 2 wird über eine Kette von Tabletts 13 angetrieben, die um eine Ringbahn 14 umlaufen. Jedes Tablett 13 hat eine Saugfläche 15 mit einer oder mehreren Vakuumöffnungen und saugt damit im Bereich der Druckköpfe 1 das Übertragungsband 2 an. Im Bereich der Druckköpfe 1 laufen die Saugflächen 15 unter Kontakt zur Innenfläche des Übertragungsbandes 2 und ohne Relativgeschwindigkeit zwischen Tablett 13 und Übertragungsband 2 bzw. mit diesem synchron entlang eines linearen Bahnabschnitts. Hierbei wird die Umlaufbewegung der Tabletts 13 auf das Übertragungsband 2 übertragen; das Übertragungsband 2 wird durch die Tabletts 13 mitgenommen und somit angetrieben.

Die aus den gelenkig verbundenen Tabletts 13 gebildete Kette wird von einer Antriebseinrichtung angetrieben. Diese kann beispielsweise derart beschaffen sein, dass in jedes Tablett 13 ein Permanentmagnet 16 integriert ist, der mit dem Spulen aufweisenden Stator eines elektrischen Linearmotors 17 in Wechselwirkung tritt. Dadurch treibt der Linearmotor 17 die Tabletts 13 parallel zur Tintentransportrichtung 3 vorwärts.

Vorteilhaft ist, dass durch die pneumatische Fixierung des aus Elastomer bestehenden Übertragungsbands 2 auf den ebenen Saugflächen 15 der Tabletts 13 während deren gesamter Durchlaufzeit im Zielgebiet der Druckköpfe 1 Verformungen des Übertragungsbands 2 und daraus resultierende Passerfehler zwischen den verschiedenfarbigen Tintenaufdrucken der Druckköpfe 1 auf dem Übertragungsband 2 vermieden werden.

Aufgrund der hohen Steifigkeit der aus den Tabletts 13 gebildeten Kette ist eine gleiche Geschwindigkeit der Tabletts 13 und somit der tintenaufnehmenden Bandabschnitte unter den Druckköpfen 1 gewährleistet.

Folgende Modifikationen sind möglich:
Die Antriebseinrichtung kann statt aus den Permanentmagneten 16 und dem Linearmotor 17 aus einem innerhalb der Umlaufbahn des Übertragungsbands 2 angeordneten Saugband bestehen, welches das Übertragungsband 2 ansaugt und auf dieses seine Umlaufbewegung überträgt.

Der Transport der Bogen 7 durch den Druckspalt 6 kann statt durch das Transportband 8 direkt durch die Walze 12 erfolgen, wobei diese mit saugenden oder klemmenden Greifern zum Halten der Bogen 7 ausgestattet ist und dass Transportband 8 entfällt.

Die Maschine kann für bahnförmigen (Rollendruck) Bedruckstoff statt für bogenförmigen ausgelegt sein.

### Bezugszeichenliste

- 1: Druckkopf
- 2: Übertragungsband
- 3: Tintentransportrichtung
- 4: Rolle
- 5: Trockner
- 6: Druckspalt
- 7: Bogen
- 8: Transportband
- 9: Bogentransportrichtung
- 10: Rolle
- 11: Walze
- 12: Walze
- 13: Tablett
- 14: Ringbahn
- 15: Saugfläche
- 16: Permanentmagnet
- 17: Linearmotor

## Patentansprüche

1. Digitaldruckmaschine, bei der Druckköpfe (1) mittels Inkjet verschiedenfarbige Tinten auf ein umlaufendes Übertragungsband (2) auftragen und das Übertragungsband (2) die gesammelten Tinten als Druckbild in einem Druckspalt (6) auf einen Bedruckstoff überträgt, wobei das Übertragungsband (2) auf seiner Innenseite durch Abstützelemente abgestützt ist, die das Übertragungsband (2) im Bereich der Druckköpfe (1) stabilisieren,
**dadurch gekennzeichnet,**
**dass** die Abstützelemente als Tabletts (13) ausgebildet sind, die Saugflächen (15) zum Ansaugen des Übertragungsbandes (2) aufweisen und als Kette umlaufen.

2. Vorrichtung nach Anspruch 1,
**dadurch gekennzeichnet,**
**dass** zum Antreiben der Tabletts (13) ein elektrischer Linearmotor (17) angeordnet ist.

3. Vorrichtung nach Anspruch 2,
**dadurch gekennzeichnet,**
**dass** in die Tabletts (13) Permanentmagnete (16) des Linearmotors (17) integriert sind.

4. Vorrichtung nach einem der Ansprüche 1 bis 3,
**dadurch gekennzeichnet,**
**dass** das Übertragungsband (2) zusammen mit einem umlaufenden Transportband (8), welches den Bedruckstoff transportiert, den Druckspalt (6) bildet.

5. Vorrichtung nach einem der Ansprüche 1 bis 4,
**dadurch gekennzeichnet,**
**dass** der Bedruckstoff durch Bogen (7) gebildet wird.
